# EUROPÄISCHE PATENTSCHRIFT

(11) **EP 2 351 886 B1**
(45) Veröffentlichungstag und Bekanntmachung des Hinweises auf die Patenterteilung: **25.03.2015**
(21) Anmeldenummer: 11401006.9
(22) Anmeldetag: 07.01.2011
(51) Int. Cl.: E02D 29/14

(54) **Um Scharniere schwenkbare oder scharnierlos abhebbare Brunnen- und Schachtadeckung aus faserverstärktem Kunststoff**
Around hinges swivelling or hinge loose liftable well escutcheon and shaft escutcheon of fiber amplified synthetic material
Recouvrement de puits et souterrain relevable en matière synthétique renforcée en fibres et pouvant pivoter autour de charnières ou sans charnières

(30) Priorität: 07.01.2010 DE 202010000673 U
(43) Veröffentlichungstag der Anmeldung: 03.08.2011
(73) Patentinhaber: Ehmke, Hannelore, 04860 Torgau (DE)
(72) Erfinder: Ehmke, Hannelore, 04860 Torgau (DE)
(74) Vertreter: Weissfloh, Ingo

(56) Entgegenhaltungen:
- EP-A1- 2 025 818
- WO-A2-2007/012758
- US-A1- 2010 012 671

## Beschreibung

Um Scharniere schwenkbare oder scharnierlos anhebbare Brunnen- und Schachtabdeckung aus faserverstärktem Kunststoff, insbesondere für Brunnen und Schächte.

Es sind bereits verschiedene Abdeckungen für Brunnen oder Schächte bekannt. So beschreibt die DE 85 12 632 U1 einen Brunnenabschlusskopf mit Schutzrohr und Trageflansch sowie auf dem Trageflansch befestigtem Deckel, bei welchem das Schutzrohr aus PVC, der Trageflansch und der Deckel aus glasfaserverstärktem Kunststoff bestehen und das Schutzrohr und Trageflansch miteinander vergossen sind und der Deckel eingegossene Muffen als Durchführungen für Kabel, Entlüftungsrohre und dergleichen aufweist.

Die DE 31 46 641 A1 beschreibt eine Erfindung für eine Sicherung für dreh- und schwenkbewegliche Verschlüsse zur Verriegelung einer Abdeckung von Brunnen-, Entlüftungs- und Beobachtungsöffnungen. Der Erfindung liegt die Aufgabe zugrunde, eine Sicherung für einen mittels eines Brunnenschlüssels betätlgbaren Zapfen zu schaffen, der von einem mit einem Schraubdeckel versehenen Rohrstutzen umgeben ist, wobei ein unbefugter Zutritt zu dieser Verriegelung erheblich erschwert sein soll.

Weiterhin beschreibt die DE 20 2009 003 793wie auch die EP 2025818 A1 einen Brunnendeckel, mit einer Stützvorrichtung im geöffneten Zustand sowie einer Vorrichtung zum Abschließen des geschlossenen Deckels. Hierbei ist auf dem Deckel im Bereich des Randes ein annähernd senkrecht aufgesetztes Rohr zur Aufnahme eines Schlosses vorhanden.

Vorhandene Lösungen besitzen den Nachteil einer sehr aufwendigen Umsetzung und des immensen Materialaufwandes. Die vorgenannten Lösungen sind auf ihre Weise sehr speziell.

Aufgabe der Erfindung ist es, eine um Scharniere schwenkbare oder scharnierlos anhebbare Brunnen- und Schachtabdeckung aus faserverstärktem Kunststoff zu schaffen, wobei darüber hinaus die unbefugte Öffnung und der Diebstall der Brunnenabdeckung verhindert werden soll.

Mit der Erfindung wird im angegebenen Anwendungsfall erreicht, dass eine um Scharniere schwenkbare oder scharnierlos anhebbare Brunnen- und Schachtabdeckung aus faserverstärktem Kunststoff geschaffen wird, wobei auf einem runden oder eckigen Rahmen ein den Rahmen umschließender Deckel angeordnet ist. Der Deckel besitzt die Form einer runden oder eckigen Fläche mit einer zentrisch angeordneten konvexen Erhebung. Die Außenkanten der runden oder eckigen Fläche des Deckels sind nach unten gekantet und umschließen den Rahmen. Zur Verbesserung des Diebstahlschutzes ist der Rahmen durch den Deckel umschlossen. Hierdurch ist die durch Verschließen gesicherte Brunnenabdeckung nur nach dem ordentlichen Öffnen demontierbar. In der Mitte der Erhebung ist ein oben geschlossener zylinderförmiger Belüftungsstutzen mit krempenartig überdachten Lüftungsöffnungen vorhanden. Der Vorteil des Einsatzes von faserverstärktem Kunststoff besteht in der weitestgehenden thermischen, mechanischen und chemischen Unempfindlichkeit. Witterungseinflüsse haben keinen Einfluss auf die Stabilität und Funktion der Abdeckung. Darüber hinaus ist der faserverstärkte Kunststoff elektrisch isolierend und es gibt eine beinahe unendliche farbliche Gestaltungsmöglichkeit, wodurch die Abdeckung universell den örtlichen Gegebenheiten angepasst werden kann.

Vorteilhafte Ausgestaltungen der Erfindung sind in den Ansprüchen 2 bis 8 dargestellt.

Durch die weiteren faserverstärkten Kunststoffschichten nach Anspruch 2 erhöhen sich die Stabilität und die thermische Isolierung des Deckels. Zusätzlich wird erreicht, dass bei geeigneter Anordnung kein Licht mehr in den Schacht oder Brunnen eintritt und somit der vegetative Bewuchs verhindert wird.

Die Brunnen- und Schachtabdeckung erfährt eine Weiterbildung nach Anspruch 3, indem eine thermische Isolierung an der Innenseite des Deckels vorhanden ist. Hierdurch ist der Frostschutz besser gewährleistbar und die Bildung von Kondensat ist weitestgehend vermeidbar. Eine unerwünschte Erwärmung des Wassers bzw. der Schachtluft in der warmen Jahreszeit und eine damit verbundene Qualitätsverschlechterung des Wassers sind hierdurch ebenfalls vermeidbar. Weiterhin erhöht sich die mechanische Stabilität des Deckels durch die thermische Isolierung.

Mit der Weiterbildung nach Anspruch 4 besitzt der Deckel eine verbesserte und glatte Oberfläche auf der Innenseite. Hierdurch ist die Innenseite besser und leichter zu reinigen und der Befall durch Schimmel oder Moos ist weitestgehend vermeidbar.

Nach Anspruch 5 ist der Deckel der Brunnenabdeckung an den Rahmen anschließbar, wodurch eine unbefugte Benutzung des Brunnens und das Unfallrisiko durch ein ungesichertes Einsteigen in den Brunnen vermeidbar und das Diebstahlsrisiko der Brunnenabdeckung verminderbar ist.

Durch die Dichtung zwischen Rahmen und Deckel nach Anspruch 6 wird das Eindringen von Insekten und groben Schmutz vermieden. Ein Anfrieren des Deckels am Rahmen ist vermeidbar. Hierdurch ist der Brunneneinstieg gegebenenfalls auch im Winter nutzbar.

Durch das netzartige Verschließen der Bohrungen nach Anspruch 7 wird das Eindringen von Insekten und groben Schmutz vermieden. Hierdurch ist der Brunnen belüftbar und zusätzlich ist die Verschmutzung oder Kontaminierung des Wassers und der Brunnenabdeckung durch äußere Einflüsse verminderbar.

Bei der Weiterbildung nach Anspruch 8 besitzt der Belüftungsstutzen einen konischen Querschnitt. Hierdurch ist insbesondere der Deckel der Brunnenabdeckung einfach und als ein Teil und somit kostengünstig herstellbar.

Indem die Haltgriffe, die Befestigungsmittel und die Montageelemente nach Anspruch 9 an den Deckel oder Rahmen laminierbar sind, reduzieren sich zusätzliche korrosionsgefährdete und kostenaufwändigere Montagevarianten.

Nach Anspruch 10 sind auf der Innenseite des Deckels Stege vorhanden. Hierdurch ist das Ablaufen von sich bildenden Kondensat auf den Rahmen vermeidbar, wodurch die Verschraubung gegen Korrosion besser geschützt und ein Anfrieren des Deckels an den Rahmen vermeidbar ist.

Durch die Gestaltung der Oberfläche des Deckels nach Anspruch 11 ist eine Anpassung der Deckeloptik an die jeweilige Umgebung möglich. Weiterhin können somit Warnhinweise direkt und wirkungsvoll platziert werden.

Mehrere Ausführungsbeispiele der Erfindung sind in den Zeichnungen dargestellt und werden im Folgenden näher beschrieben. Es zeigen:
Fig. 1 einen Deckel mit thermischer Isolierung in Schnittdarstellung,
Fig. 2 einen Rahmen in Draufsicht,
Fig. 3 einen Deckel ohne thermische Isolierung mit Rahmen in Schnittdarstellung,
Fig. 4 einen eckigen Rahmen mit Deckel in einer Ansicht von unten,
Fig. 5 einen runden Rahmen mit Deckel in ein Ansicht von unten und
Fig.6 eine Schnittdarstellung des Deckels und des Rahmens mit Dichtung.

Die erfindungsgemäße Schachtabdeckung 1 oder Brunnenabdeckung 1 besteht aus einem aus faserverstärktem Kunststoff bestehenden Deckel 3 und Rahmen 2. Rahmen 2 und Deckel 3 sind in ihrer Grundform gleich. Runde und eckige Formen sind möglich. Der Rahmen 2 besitzt Befestigungsmittel 9 zur Montage an einem Untergrund beispielsweise dem Bauwerk des Schachtes. Der Deckel 3 ist auf den Rahmen 2 aufgesetzt und umschließt ihn insofern, dass die Außenkante des Deckels 3 nach unten gekantet ist und den Rahmen 2 umschließt und somit die Befestigungsmittel 9 gegen unberechtigte Eingriffe abdeckt und schützt.

Der Deckel 3 besitzt unabhängig von seiner Grundfläche eine zentrisch angeordnete konvexe Erhebung. In der Mitte der konvexen Erhebung ist ein zylinderförmiger Belüftungsstutzen 4 angeordnet. Dieser Belüftungsstutzen 4 ist an seinem oberen Ende mit einer krempenartigen Abdeckung 10 verschlossen. Der Belüftungsstutzen 4 besitzt im Bereich des oberen Endes radial angeordnete Bohrungen, welche von innen mit einem gazeähnlichen Gewebe verschlossen sind. Die Krempe der Abdeckung 10 ragt bis mindestens zur unteren Ausdehnung der Bohrungen. Auf der Unterseite des Deckels 3 ist eine zusätzliche faserverstärkte Kunststoffschicht 11 angeordnet. Diese Schicht erstreckt sich bis an die gekantete Außenkante des Deckels 3 und ist an der Außenkante parallel zu ihr nach unten gekantet. In dem zwischen Deckel 3 und der zusätzlichen faserverstärkten Kunststoffschicht 11 entstandenen Raum ist eine thermische Isolierung 5 vorhanden. Diese thermische Isolierung 5 besteht vorzugsweise aus Polyurethanschaum. Die thermische Isolierung 5 ist in einer einfachen Variante direkt an der Unterseite des Deckels 3 und ohne zusätzliche faserverstärkte Kunststoffschicht 11 angeordnet. Weiterhin ist auf dem Rahmen 2 eine Dichtung 12 angeordnet.

In Abhängigkeit des Einsatzes der thermischen Isolierung 5 besitzt die Unterseite des Deckels 3 oder der zusätzlichen faserverstärkten Kunststoffschicht 11 eine besondere glatte Oberflächeneigenschaft

Zum Schutz gegen unberechtigtes Öffnen des Deckels 3 ist ein Schloss 8 vorhanden. Dieses Schloss 8 ist mittels Montageelementen am Deckel 3 angeordnet. Die Montageelemente sind an den Deckel 3 laminiert. Weiterhin ist der insbesondere geöffnete Deckel 3 gegen ein unbeabsichtigtes Schließen mit einer Deckelstrebe gesichert, deren Montageelemente an Rahmen 2 und Deckel 3 laminiert sind.

Vorteilhaft für die Herstellung des Deckels 3 mit einem daran angeordneten Belüftungsstutzen 4 ist, dass sich der Querschnitt des Belüftungsstutzens 4 nach oben verjüngt. Hierbei sind Deckel 3 und Belüftungsstutzen 4 zu einem Stück faserverstärkten Kunststoffs gefertigt.

Die für die Benutzung vorteilhaften Haltgriffe am Deckel 3 sowie Rahmen 2 sind auflamiert. Hierdurch sind die Substanz des Rahmen 2 oder den Deckels 3 schwächende Bohrungen vermeidbar.

Der Deckel 3 oder die unterste zusätzliche faserverstärkte Kunststoffschicht 11 besitzt einen umlaufenden Steg 6, welcher innerhalb des Rahmens 2 angeordnet und gleichmäßig beabstandet zu ihm ist. Der Steg 6 ist annähernd senkrecht angeordnet. Hiermit wird vermieden, dass sich bildendes Kondenswasser zwischen Rahmen 2 und Deckel 3 gelangt oder am Rahmen in den Schacht läuft und auf diese Weise zu Nässeschäden oder Frostschäden führt.

Auf dem Deckel 3 sind gestalterische Elemente in Form von Warnhinweisen und sowie Bedienhinweisen vorhanden. Diesen sind einlaminiert. Je nach Einsatzort passen die gestalterischen Elemente den Deckel an die jeweilige Umgebung an. Die technische Einrichtung fügt sich auf diese Weise unauffällig in ihre Umwelt ein.

### Zusammenstellung der Bezugszeichen

- 1: - Brunnen- und Schachtabdeckung
- 2: - Rahmen
- 3: - Deckel
- 4: - Belüftungsstutzen
- 5: - thermische Isolierung
- 6: - Steg
- 7: - Scharnier
- 8: - Schloss
- 9: - Befestigungsmittel
- 10: - Abdeckung
- 11: - zusätzliche faserverstärkte Kunststoffschicht
- 12: - Dichtung

## Patentansprüche

1. Um Scharniere schwenkbare oder scharnierlos anhebbare Brunnen- und Schachtabdeckung (1) aus faserverstärktem Kunststoff mit oder ohne Haltegriffen,
**dadurch gekennzeichnet,**
dass auf einem runden oder eckigem Rahmen (2) mit daran vorgesehenen Befestigungsmitteln (9) für die Befestigung des Rahmens (2) auf einem Untergrund ein Deckel (3) in der entsprechenden runden oder eckigen Form des Rahmens (2) aufgesetzt ist und der Deckel (3) mit einer zentrisch angeordneten konvexen Erhebung vorsehen ist und in der Mitte der Erhebung des Deckels (3) ein zylinderförmiger Belüftungsstutzen (4) angeordnet ist und die Außenkanten des Deckels (3) nach unten gekantet sind, wobei der Deckel (3) mit seiner Kantung den Rahmen (2) und die Befestigungsmittel (9) völlig abdeckt und die Kantung der Höhe des Rahmens (2) entspricht und der Belüftungsstutzen (4) im Bereich des oberen Endes mindestens eine Bohrung besitzt und die Oberseite des Belüftungsstutzens (4) mit einer überstehenden nach unten gerichteten krempenartigen Abdeckung (10) verschlossen ist.

2. Brunnen- und Schachtabdeckung nach Anspruch 1,
**dadurch gekennzeichnet,**
dass auf der Innenseite des Deckels (3) mindestens eine zusätzliche faserverstärkte Kunststoffschicht (11) vorhanden ist, wobei diese zusätzliche faserverstärkte Kunststoffschicht (11) an der Unterseite des Deckels (3) befestigt ist und beabstandet zur Unterseite des Deckels (3) bis an die umgekantete Außenkante des Deckels (3) ausgedehnt ist und an der Innenseite der Außenkante parallel zu dieser gekantet und befestigt ist und durch diese zusätzliche faserverstärkte Kunststoffschicht (11) der Belüftungsstutzen (4) nach unten verlängert ist oder diese Kunststoffschicht (11) mindestens eine Öffnung in Richtung Belüftungsstutzen (4) besitzt.

3. Brunnen- und Schachtabdeckung nach einem der vorhergehenden Ansprüche,
**dadurch gekennzeichnet,**
dass an der Innenseite des Deckels (3) oder zwischen der oder den zusätzlichen faserverstärkten Kunststoffschichten (11) eine Isolierung (5) zum Beispiel aus Polyurethan-Schaum vorhanden ist.

4. Brunnen- und Schachtabdeckung nach einem der vorhergehenden Ansprüche,
**dadurch gekennzeichnet,**
dass die Innenseite des Deckels (3) oder die unterste zusätzliche faserverstärkte Kunststoffschicht (11) eine zusätzliche verbesserte und glatte Oberfläche besitzt.

5. Brunnen- und Schachtabdeckung nach einem der vorhergehenden Ansprüche,
**dadurch gekennzeichnet,**
dass der Deckel (3) an dem Rahmen (2) mittels eines Schlosses (8) abschließbar ist und mittels einer Deckelstrebe sicherbar ist und das Schloss (8) und die Deckelstrebe durch Montageelemente an dem Deckel (3) und/oder dem Rahmen (2) befestigt sind.

6. Brunnen- und Schachtabdeckung nach einem der vorhergehenden Ansprüche,
**dadurch gekennzeichnet,**
dass auf dem Rahmen (2) und/oder Deckel (3) mit oder ohne zusätzlicher faserverstärkten Kunststoffschicht (11) zwischen Rahmen (2) und Deckel (3) oder Rahmen (2) und unterster zusätzlicher faserverstärkten Kunststoffschicht (11) oder Rahmen (2) und der thermischen Isolierung (5) eine Dichtung (12) angeordnet ist.

7. Brunnen- und Schachtabdeckung nach einem der vorhergehenden Ansprüche,
**dadurch gekennzeichnet,**
dass die Bohrung im Belüftungsstutzen (4) netzartig verschlossen ist.

8. Brunnen- und Schachtabdeckung nach einem der vorhergehenden Ansprüche,
**dadurch gekennzeichnet,**
dass der Belüftungsstutzen (4) einen sich nach oben verjüngenden konischen Querschnitt besitzt und die gesamte Brunnenabdeckung aus einem faserverstärktem Kunststoffteil besteht.

9. Brunnen- und Schachtabdeckung nach einem der vorhergehenden Ansprüche,
**dadurch gekennzeichnet,**
dass die Haltgriffe an der Außenseite, an der Innenseite des Deckels und/oder an der untersten zusätzlichen faserverstärkten Kunststoffschicht (11), die Befestigungsmittel (9), die Montageelemente des Schlosses (8) und/oder die Montageelemente der Deckelstrebe in und/oder an den Deckel (3) und/oder den Rahmen (2) laminiert sind.

10. Brunnen- und Schachtabdeckung nach einem der vorhergehenden Ansprüche,
**dadurch gekennzeichnet,**
dass der Deckel (3) oder die unterste zusätzliche faserverstärkte Kunststoffschicht (11) auf der Fläche der Innenseite Stege (6) besitzen, wobei die Stege (6) innerhalb des Rahmens (2) und gleichmäßig beabstandet zum Rahmen (2) angeordnet sind und annähernd senkrecht auf der Fläche des Deckels (3) oder der untersten zusätzlichen faserverstärkten Kunststoffschicht (11) stehen.

11. Brunnen- und Schachtabdeckung nach einem der vorhergehenden Ansprüche,
**dadurch gekennzeichnet,**
dass in und/oder auf dem Deckel (3) und/oder der zusätzlichen faserverstärkten Kunststoffschicht (11) farbliche und/oder gestalterische Elemente vorhanden sind.

## Claims

1. Well and shaft cover (1) from fibre-reinforced plastic with or without grab handles that can be swivelled around hinges or lifted without hinges,
**characterised in that,**
on a round or square frame (2) with fasteners provided on it (9) for fastening the frame (2) on a base a lid (3) in the respective round or square form of the frame (2) is attached on top and the lid (3) has a central convex raised feature and in the middle of the raised feature of the lid (3) a cylindrical vent connector (4) is arranged and the outside edges of the lid (3) are folded down where the lid (3) with its bent edge completely covers the frame (2) and the fasteners (9) and the bent edge correspond to the height of the frame (2) and the vent connector (4) has at least one drilled hole in the area of the upper end and the top side of the vent connector (4) is closed with a protruding, rim-type cover (10) pointing down.

2. Well and shaft cover according to claim 1,
**characterised in that,**
on the inside of the lid (3) at least one additional fibre-reinforced plastic layer (11) is present where this additional fibre-reinforced plastic layer (11) is fastened to the bottom side of the lid (3) and has a distance to the bottom side of the lid (3) extended up to the folded outside bent edge of the lid (3) and is fastened on the inside of the outside edge parallel to the same and through this additional fibre-reinforced plastic layer (11) the vent connector (4) is extended downward or this plastic layer at least has an opening in the direction of the vent connector (4).

3. Well and shaft cover according to one of the above claims,
**characterised in that,**
on the inside of the lid (3) or between the fibre-reinforced plastic layer(s) (11) an insulation (5), for example, from polyurethane foam, is in place.

4. Well and shaft cover according to one of the above claims,
**characterised in that,**
the inside of the lid (3) or the bottom additional fibre-reinforced plastic layer (11) has an additional improved and smooth surface.

5. Well and shaft cover according to one of the above claims,
**characterised in that,**
the lid (3) can be locked on the frame (2) with a lock (8) and can be secured by means of a lid brace and the lock (8) and the lid brace are fastened to the lid (3) and/or frame (2) through mounting elements.

6. Well and shaft cover according to one of the above claims,
**characterised in that,**
on the frame (2) and/or lid (3) with or without additional fibre-reinforced plastic layer (11) between frame (2) and lid (3) or frame (2) and bottom additional fibre-reinforced plastic layer (11) or frame (2) and the thermal insulation (5) a seal (12) is in place.

7. Well and shaft cover according to one of the above claims,
**characterised in that,**
the hole in the vent connector (4) is closed by means of a mesh.

8. Well and shaft cover according to one of the above claims,
**characterised in that,**
the vent connector (4) has a cross-section tapering off toward the top and the entire well cover consists of a fibre-reinforced plastic part.

9. Well and shaft cover according to one of the above claims,
**characterised in that,**
the grab handles on the outside, at the inside of the lid and/or at the bottom of the additional fibre-reinforced plastic layer (11), the fasteners (9), the mounting elements of the lock (8) and/or the mounting elements of the lid brace are laminated in and/or the lid (3) and/or the frame (2).

10. Well and shaft cover according to one of the above claims,
**characterised in that,**
the lid (3) or the bottom additional fibre-reinforced plastic layer (11) has webs (6) on the surface of the inside where the webs (6) are arranged within the frame (2) with equal distance to the frame (2) and are positioned approximately vertically on the surface of the lid (3) of the bottom additional fibre-reinforced plastic layer (11) .

11. Well and shaft cover according to one of the above claims,
**characterised in that,**
in and/or on the lid (3) and/or the additional fibre-reinforced plastic layer (11) coloured and/or design elements are in place.

## Revendications

1. Couvercle de puits (1) pivotant, basculant sur charnières ou relevable sans charnières, en matière plastique renforcée de fibres, avec ou sans poignées,
**caractérisé en ce que**
le couvercle (3) de forme ronde ou angulaire est posé sur un châssis de forme ronde ou angulaire (2) correspondante à la forme du couvercle (3), le châssis étant muni d'éléments de fixation (9) pour fixer le châssis (2) sur un support ; et que le couvercle (3) est muni d'une protubérance convexe qui est disposée au centre du couvercle et qui porte une tubulure d'aération de forme cylindrique (4) au centre de la protubérance du couvercle (3) ; et que les bords extérieurs du couvercle (3) sont repliés vers le bas, le pliage du couvercle (3) couvrant le châssis (2) et les éléments de fixation (9) complètement, le pliage correspondant à la hauteur du châssis (2) et la tubulure (4) étant pourvue d'au moins un trou dans la zone de l'extrémité supérieure et la face supérieure de la tubulure d'aération (4) étant fermée d'un couvercle à rebord dirigé vers le bas (10).

2. Couvercle de puits selon la revendication 1,
**caractérisé en ce que**
la face intérieure du couvercle (3) est munie d'au moins une couche supplémentaire en matière plastique renforcée de fibres (11), cette couche supplémentaire en matière plastique renforcée de fibres (11) étant fixée sur la face inférieure du couvercle (3) dans une certaine distance à celui-ci (3), et s'étendant jusqu'au bord replié du couvercle (3), et étant pliée et fixée sur la face intérieure du bord extérieur parallèlement à celle-ci ; et que la tubulure d'aération (4) est prolongée vers le bas à travers cette couche supplémentaire en matière plastique renforcée de fibres (11) ou que celle-ci (11) est pourvue d'au moins une ouverture dirigée vers la tubulure d'aération (4).

3. Couvercle de puits selon l'une des revendications précédentes,
**caractérisé en ce que**
une couche isolante (5), par exemple en mousse de polyuréthane, est posée sur la face inférieure du couvercle (3) ou entre celle-ci et la (les) couche(s) supplémentaire(s) en matière plastique renforcée de fibres (11).

4. Couvercle de puits selon l'une des revendications précédentes,
**caractérisé en ce que**
la face intérieure du couvercle (3) ou la couche supplémentaire en matière plastique renforcée de fibres inférieure (11) est pourvue d'une surface supplémentaire lisse améliorée.

5. Couvercle de puits selon l'une des revendications précédentes,
**caractérisé en ce que**
le couvercle (3) est verrouilla blé sur le châssis (2) au moyen d'une serrure (8) et arrêtable au moyen d'un verrou disposé sur le couvercle, et que la serrure (8) et le verrou sont fixés sur le châssis (2) resp. sur le couvercle (3) au moyen d'éléments de montage.

6. Couvercle de puits selon l'une des revendications précédentes,
**caractérisé en ce que**
un joint d'étanchéité (12) est disposé sur le châssis (2) et/ou le couvercle (3) avec ou sans couche supplémentaire en matière plastique renforcée de fibres (11) entre le châssis (2) et le couvercle (3) ou le châssis (2) et la couche supplémentaire en matière plastique renforcée de fibres inférieure (11) ou le châssis (2) et l'isolement thermique (5).

7. Couvercle de puits selon l'une des revendications précédentes,
**caractérisé en ce que**
le trou de la tubulure d'aération (4) se ferme par une structure réticulée.

8. Couvercle de puits selon l'une des revendications précédentes,
**caractérisé en ce que**
la tubulure d'aération (4) présente une coupe conique se rétrécissant vers le haut et que l'ensemble de la couverture du puits est en une seule pièce en matière plastique renforcée de fibres.

9. Couvercle de puits selon l'une des revendications précédentes,
**caractérisé en ce que**
les poignées sur la face extérieure, sur la face intérieure du couvercle et/ou sur la couche en matière plastique renforcée de fibres inférieure (11), les éléments de fixation (9), les éléments de montage de la serrure(8) et/ou les éléments de montage du verrou du couvercle sont laminés dans et/ou sur le couvercle (3) et/ou le châssis (2).

10. Couvercle de puits selon l'une des revendications précédentes,
**caractérisé en ce que**
la surface intérieure du couvercle (3) ou de la couche en matière plastique renforcée de fibres inférieure (11) est munie d'entretoises (6), ces entretoises (6) étant disposées à l'intérieur du châssis (2), dans une distance régulière au châssis (2) et approximativement en position verticale par rapport à la surface du couvercle (3) ou à la couche en matière plastique renforcée de fibres (11).

11. Couvercle de puits selon l'une des revendications précédentes,
**caractérisé en ce que**
le couvercle (3) et ou la couche en matière plastique renforcée de fibres (11) sont munis d'éléments colorés et/ou décoratifs.
